# FASCICULE DE BREVET EUROPEEN

(11) **EP 1 196 265 B1**
(45) Date de publication et mention de la délivrance du brevet: **01.10.2003**
(21) Numéro de dépôt: 00951660.0
(22) Date de dépôt: 12.07.2000
(51) Int. Cl.: B25B 5/06

(54) **PINCE DE MAINTIEN D'UNE MANCHE SOUPLE ET PROCEDE D'OBTURATION PAR SOUDURE DE CELLE-CI**
ZANGE ZUM HALTEN EINES FLEXIBLEN SCHLAUCHS UND VERFAHREN ZUM VERSCHLIESSEN DESSELBEN, MITTELS VERSCHWEISSEN
CLAMP FOR MAINTAINING A FLEXIBLE TUBING AND METHOD FOR SEALING SAME WITH A WELD SEAM

(30) Priorité: 15.07.1999 FR 9909167
(43) Date de publication de la demande: 17.04.2002
(73) Titulaire: COMPAGNIE GENERALE DES MATIERES NUCLEAIRES, 78140 Velizy Villacoublay (FR)
(72) Inventeur: VARGAS, Didier, F-04180 Villeneuve (FR)
(74) Mandataire: Ilgart, Jean-Christophe
(86) Numéro de dépôt international: FR0002015
(87) Numéro de publication internationale: WO01005557

(56) Documents cités:
- CH-A- 525 801
- US-A- 3 322 603
- US-A- 4 335 712
- US-A- 5 074 870
- US-A- 5 142 776

## Description

On s'intéresse ici à l'obturation par soudure de manches souples afin d'y enfermer et d'y isoler certains objets, ainsi qu'à une pince de maintien de la manche qui facilite ce procédé. Une pince adaptée à maintenir une manche est connue, par exemple, DE CH-A-525801. Cette pince comprend deux branches et un moyen de fermeture des branches, l'une des branches comportant un bord avec des entailles. domaine de l'invention est plus précisément celui des enceintes étanches sous atmosphère contrôlée en dépression telles que les boîtes à gants, d'où il faut parfois extraire des colis qu'on fait sortir par des ouvertures autour desquelles on a disposé des manches souples en vinyle. Ensuite, on approche une pince thermique d'un endroit de la manche entre les objets et le raccord à l'ouverture de l'enceinte, afin d'effectuer trois soudures à cet endroit avant d'en sectionner une. Les objets peuvent alors être emportés sans polluer l'extérieur, et de même la portion de la manche qui reste fixée à l'enceinte ne comprend aucune ouverture qui compromettrait l'étanchéité de celle-là.

Malgré sa simplicité, ce procédé est fastidieux à accomplir. L'enceinte en dépression tend à faire généralement apparaître des plis au niveau des manches, à aspirer celles-ci et à les déformer sans cesse.

Si on entreprend de souder la manche alors qu'un pli a été formé, le travail risque d'être fait incorrectement et la soudure' d'être incomplète sur sa longueur. Si une tension est exercée sur la manche pendant le soudage, un risque de rupture de confinement à l'endroit de celle-ci est possible, ce qui n'est guère acceptable. On doit donc travailler avec soin, et un deuxième opérateur est employé en pratique uniquement afin de soutenir le colis et de maintenir la manche pendant que son collègue s'occupe de souder.

Un perfectionnement de ce procédé est proposé ici, et le moyen original employé pour le réaliser consiste en une pince supplémentaire, dont la fonction n'est pas de souder mais d'empêcher la formation de plis en maintenant la manche bien à plat sur la largeur, permettre une aspiration continue entre le colis et l'enceinte pendant la préparation et d'éviter la tension de la manche pendant 1a soudure par le plaquage de la pince de maintien contre le raccord à l'ouverture du fait de la dépression de l'enceinte.

Cette pince comprend deux branches articulées et munies de bords en regard pouvant être écartés d'une distance correspondant sensiblement à l'épaisseur de la manche quand ils sont rendus parallèles dans une position de fermeture des branches, ainsi qu'un moyen de fermeture des branches ; de plus, des redans sont creusés dans l'un des bords en regard.

Elle est mise en service avant l'opération de soudure de la manche, en la disposant sur une portion de la manche située à hauteur de l'ouverture de l'enceinte.

On va maintenant décrire l'invention plus en détail afin d'en faire ressortir mieux ses éléments et avantages et son fonctionnement. On recourra aux figures suivantes :
- la figure 1, vue d'ensemble des éléments du procédé, et
- la figure 2, qui illustre la pince nouvelle.

Sur une ouverture 1 d'une enceinte 2 schématiquement représentée est tendue l'extrémité 3 d'une manche souple 4 en vinyle de manière à former un raccord 3 étanche. L'enceinte 2 est en dépression, comme il est habituel dans ces techniques où elle contient en général des matières polluantes ou dangereuses, afin d'éviter toute fuite accidentelle de l'atmosphère de l'enceinte 2 vers l'extérieur. La manche 4 est destinée à contenir certains colis ou objets 5 qu'on veut sortir de l'enceinte 2. Quand ils y ont été introduits, on approche une pince chauffante 6, munie de deux mâchoires de serrage 7, de régions 8 à souder de la manche 4. Ces régions 8 sont serrées entre les mâchoires 7, puis on fait passer un courant. électrique dans une résistance adjacente à l'une des mâchoires 7 pour la chauffer, fondre le vinyle, . et obturer la manche 4 en soudant les régions 8, après quoi la manche 4 peut être sectionnée au milieu des régions 8 pour détacher les objets 5 sans les exposer à vair libre ni compromettre l'étanchéité de l'enceinte 2. Cependant, on a auparavant disposé une autre pince 9 sur la manche 4 entre les régions 8 et le raccord 3 ; cette pince 9 de serrage ou de maintien comprend, comme on le voit mieux à la figure 2, une paire de branches 10 et 11 articulées entre elles par un pivot 12 et qui comprennent des bords de serrage en regard, respectivement 13 et 14, qui restent écartés même quand la pince 9 est fermée au maximum : leur distance est sensiblement égale à l'épaisseur de la manche 4, afin de la serrer uniformément avec fermeté mais sans exercer d'effort excessif qui pourrait conduire à la formation de plis. Une butée entre les branches 10 et 11 est offerte par un contact entre les portions de bout 15 et 16. Les branches 10 et 11 sont terminées par des poignées 17 et 18, au-delà du pivot 12, qui permettent d'ouvrir la pince 9 quand on les empoigne. Un ressort 19 est comprimé entre les poignées 17 et 18 et les écarte pour maintenir les branches 10 et 11 rapprochées du côté des surfaces en regard 13 et 14 quand la pince 9 est relâchée.

Une des branches 10 est cependant munie de redans 20 dont la fonction est de permettre un léger bâillement des lèvres de la manche 4 aplatie afin que l'aspiration vers l'enceinte 2 puisse se poursuivre quand la pince 9 a été installée. Les redans 20 sont disposés de façon à interrompre le bord 13 de la branche 10 sur laquelle ils sont établis, si bien que le contact ferme n'existe vraiment qu'à l'emplacement de mors 21 qui alternent avec les redans 20 sur la branche 10.

Le serrage par la pince 9 empêche une formation de plis à l'endroit des régions à souder 8, de sorte que la pince chauffante 6 peut être employée en la rapprochant de la pince de maintien pour éviter une tension entre elles. De plus, la pince 9, plus longue que le diamètre de l'ouverture 1, reste en travers de celle-ci et est maintenue sur elle par la dépression dans l'enceinte 2, ce qui immobilise assez bien la manche 4.

## Revendications

1. Pince (9) de maintien d'une manche souple (4) comprenant deux branches (10, 11) articulées, les branches comprenant des bords (13, 14) en regard écartés d'une distance correspondant sensiblement à une fois l'épaisseur de la manche quand ils sont rendus parallèles dans une position de fermeture des branches, un moyen (19) de fermeture des branches, et des redans (20) sur l'un des bords en regard.

2. Pince de maintien selon la revendication 1, **caractérisée en ce que** le moyen de fermeture des branches est un ressort comprimé entre deux poignées (17, 18) prolongeant respectivement les branches (10, 11) et disposées au-delà des branches par rapport à un point d'articulation (12).

3. Procédé de soudure d'une manche souple posée sur une ouverture (1) d'une enceinte (2) en dépression par application d'une pince chauffante (6), **caractérisé en ce qu'**il comprend une étape préparatoire d'installation d'une pince selon l'une quelconque des revendications 1 ou 2 sur une portion de la manche à hauteur du raccord à l'ouverture (1) de l'enceinte (2) et une région à souder (8) de la manche.

## Patentansprüche

1. Zange (9) zum Halten eines flexiblen Schlauchs (4), umfassend zwei gelenkig verbundene Bügel (10, 11), wobei die Bügel gegenüberliegende Ränder (13, 14) umfassen, die um eine Distanz auseinanderliegen, welche im Wesentlichen ein Mal der Dicke des Schlauchs entspricht, wenn sie in einer Position des Schließens der Bügel parallel gemacht sind, sowie ein Mittel (19) zum Schließen der Bügel, und Absätze bzw. Abstufungen bzw. Vertiefungen (20) auf einem der gegenüberliegenden Ränder.

2. Zange zum Halten gemäß dem Anspruch 1, dadurch gekenzeichnet, dass das Mittel zum Schließen der Bügel eine Feder ist, die zwischen zwei Griffen (17, 18) zusammengedrückt ist, welche jeweils die Bügel (10, 11) verlängern und mit Bezug auf einen Punkt der gelenkigen Verbindung (12) jenseits der Bügel angeordnet sind.

3. Verfahren zum Verschweißen eines flexiblen Schlauchs, der über eine Öffnung (1) eines abgeschlossenen Raums (2) unter Unterdruck gelegt ist, durch Anwendung einer erhitzenden Zange (6), **dadurch gekennzeichnet, dass** es einen vorbereitenden Schritt der Installation einer Zange gemäß irgendeinem der Ansprüche 1 oder 2 auf einem Teil des Schlauchs auf der Höhe der Verbindung mit der Öffnung (1) des abgeschlossenen Raums (2) und einem zu verschweißenden Bereich (8) des Schlauchs umfasst.

## Claims

1. Holding tongs (9) for a flexible sleeve (4), comprising two articulated branches (10, 11), the branches comprising facing edges (13, 14) separated by a distance corresponding almost to the same thickness as the sleeve when they are held parallel in a closed position of the branches, a means (19) of closing the branches, and indentations (20) on one of the facing edges.

2. Holding tongs according to claim 1, **characterized in that** the means of closing the branches is a spring compressed between two handles (17, 18) respectively extending the branches (10, 11) and set beyond the branches in relation to an articulation point (12).

3. Sealing process of a flexible sleeve fixed on an opening (1) of a low pressure chamber (2) by applying heated tongs (6), **characterized in. that** it comprises a preparatory installation stage for a pair of tongs according to one or the other of claims 1 or 2 on a portion of the sleeve at the level of the link with the opening (1) of the chamber (2) and a sealing region (8) of the sleeve.
